# DEMANDE DE BREVET EUROPEEN

(11) **EP 0 924 886 A1**
(43) Date de publication de la demande: **23.06.1999**
(21) Numéro de dépôt: 97121923.3
(22) Date de dépôt: 12.12.1997
(51) Int. Cl.: H04H 1/00, G04G 1/00

(54) **Procédé d'émission électromagnétique de données météorologiques codées et dispositif comprenant un récepteur électromagnétique pour recevoir ces données météorologiques codées**

(71) Demandeur: OBSERVATOIRE CANTONAL DE NEUCHATEL, 2000 Neuchâtel (CH)
(72) Inventeur: Busca, Giovanni, 2000 Neuchâtel (CH); Dürrenberger, Marc, 2046 Fontaines (CH)
(74) Mandataire: Balsters, Robert

(57) **Abrégé**

Procédé d'émission de données météorologiques codées consistant à émettre, par période de 24 heures, une pluralité de codes horaires donnant chacun sous forme codée une heure réelle différente et à émettre dans cette période une pluralité de codes météo définissant chacun des données météorologiques d'une région géographique donnée parmi une pluralité de régions différentes correspondantes. En particulier, chaque code météo est associé à un code horaire prédéterminé dont au moins une partie définit au moins partiellement un code d'adressage ou d'identification de ce code météo.

Dispositif comprenant un récepteur électromagnétique et agencé pour recevoir et traiter des codes horaires et des codes météo concernant plusieurs régions géographiques et pour afficher au moins partiellement les informations météorologiques contenues dans ces codes météo. L'adressage des donnée météorologiques codées étant effectué au moyen des codes horaires qui définissent au moins partiellement les codes d'adressage des codes météo.

## Description

La présente invention concerne un procédé d'émission électromagnétique de données météorologiques codées. Elle concerne également un dispositif comprenant un récepteur électromagnétique et un circuit de décodage de données codées définissant notamment des codes météo, ce dispositif comprenant des moyens d'affichage d'informations météorologiques.

La connaissance des informations météorologiques est généralement appréciée du public. Ces informations peuvent être connues au moyen de quotidiens et également au moyen du téléphone, d'un ordinateur ayant une liaison téléphonique avec un réseau d'informations, par la radio ou la télévision. Toutefois, il peut être intéressant de connaître les données météorologiques de plusieurs régions, voire de plusieurs pays à l'aide d'un dispositif électronique prévu à cet effet. Pour une utilisation personnelle, un tel dispositif est de préférence portable.

Bien que des informations météorologiques puissent être obtenues à l'aide de téléphones portables, on notera que ces téléphones sont relativement coûteux et encombrants et qu'en plus il est nécessaire de connaître les numéros de téléphones permettant d'obtenir les données météorologiques souhaitées. Pour connaître les conditions météorologiques dans plusieurs régions pouvant s'étendre sur plusieurs pays, l'utilisation d'un téléphone portable est onéreuse et relativement complexe étant donné qu'il est nécessaire d'établir diverses communications avec des centrales d'informations météorologiques régionales ou nationales. On constate ainsi que l'utilisation d'un téléphone portable n'est pas particulièrement aisée pour l'obtention de données météorologiques et qu'elle est de plus coûteuse. On notera également que dans le cas d'une communication avec une centrale d'information couvrant par exemple plusieurs régions d'un même pays, l'utilisateur doit généralement écouter les informations concernant plusieurs régions avant d'obtenir les informations spécifiques pour une région déterminée.

On remarquera également que l'utilisateur moyen est habitué à recevoir des informations météorologiques sous forme visuelle, ce qu'un téléphone portable ne permet généralement pas.

Un but de la présente invention est de fournir un procédé d'émission électromagnétique de données météorologiques codées pouvant être reçues et décodées par des dispositifs prévus à cet effet, notamment des dispositifs électroniques portables.

Un autre but de l'invention est de fournir un dispositif électronique muni d'un récepteur et de moyens de décodage de données météorologiques codées émises par un émetteur prévu à cet effet selon le procédé d'émission de la présente invention.

Le dispositif selon la présente invention peut être de nature diverse. A titre d'exemple, ce dispositif fait partie intégrante d'une montre-bracelet, d'une horloge de table ou d'une pendule. Ce dispositif peut également faire partie intégrante d'un panneau de grandes dimensions pouvant être agencé dans une gare, un magasin ou dans tout lieu public, notamment pour attirer une clientèle ou à des fins publicitaires.

Dans le cas de dispositifs portables, on notera qu'il est généralement souhaitable de diminuer au maximum la consommation . Dans le cas d'un dispositif agencé pour recevoir des données météorologiques de plusieurs régions différentes et également pour des périodes temporelles différentes, la réduction de la consommation d'énergie sans pour autant limiter l'étendue de l'application prévue est un problème que la présente invention se propose également de résoudre.

La présente invention a pour premier objet un procédé d'émission électromagnétique de données météorologiques codées consistant à émettre, par période de vingt-quatre heures, une première pluralité de codes horaires donnant chacun une heure différente et à émettre, par périodes de vingt-quatre heures, une deuxième pluralité de codes météo définissant des données météorologiques d'une troisième pluralité de régions géographiques différentes, chaque code météo de ladite deuxième pluralité étant associé à un code horaire de ladite première pluralité dont au moins une partie, comprenant au moins partiellement l'heure codée, définit au moins partiellement un code d'adressage et/ou d'identification dudit chaque code météo.

Il résulte du procédé d'émission selon la présente invention plusieurs avantages. Premièrement, le fait d'émettre conjointement des codes horaires et des codes météo rend l'émetteur multi-fonctionnel et permet au dispositif selon la présente invention d'être également multi-fonctionnel, c'est-à-dire de pouvoir afficher l'heure précise donnée par l'émetteur et des données météorologiques également émises par cet émetteur. Deuxièmement, le fait d'utiliser au moins une partie d'un code horaire prédéterminé comme code d'adressage et/ou d'identification d'un code météo déterminé permet de diminuer le nombre total d'impulsions binaires à fournir pour la réception de codes horaires et de codes météo pour différentes régions géographiques.

Un troisième avantage très important de la présente invention découle du fait qu'un code météo déterminé est associé à un code horaire prédéterminé qui définit au moins partiellement un code d'adressage et/ou d'identification de ce code météo.

Par code météo, on comprend un ensemble de données météorologiques codées formant un bulletin météo pour une seule et même région géographique prédéfinie ou un ensemble de régions géographiques données associées de manière naturelle et prédéfinie. Pour préciser si le bulletin météo est partiel ou complet, on peut mentionner que le code météo est partiel ou complet.

Selon une caractéristique particulière du procédé selon l'invention décrite ci-avant, il est prévu qu'un seul code météo de ladite deuxième pluralité soit émis entre deux codes horaires successifs de ladite première pluralité. De préférence, chaque code météo de ladite deuxième pluralité est associé avec le code horaire de ladite première pluralité qui le précède ou le suit dans la succession de codes émis.

Il résulte notamment de ce mode de mise en oeuvre préféré une répartition temporelle déterminée des divers codes météo dont l'émission est prévue. Ainsi, en prévoyant des moyens de sélection d'une quelconque région géographique particulière, parmi une pluralité de régions géographiques données, dans les dispositifs destinés à recevoir les codes météo émis selon le procédé de la présente invention et en prévoyant également une horloge interne à l'intérieur de ces dispositifs, il est possible d'activer ces dispositifs seulement dans des intervalles de temps limités à l'intérieur desquels le code météo, correspondant à une région géographique sélectionnée, est émis. Le code horaire qui lui est associé peut également être reçu dans cet intervalle temporel. Ce code horaire peut servir à la radio-synchronisation de l'horloge interne prévue dans chacun de ces dispositifs.

Plusieurs variantes sont envisageables pour l'émission des codes météo. Selon l'invention, il est nécessaire qu'un code météo prédéterminé soit émis sensiblement à une heure donnée prédéfinie. De plus, chaque code doit avoir un code d'adressage unique. Ainsi, on peut prévoir de fournir au sein d'une période élémentaire, définie par l'émission de deux codes horaires successifs différents, soit un seul code météo partiel ou complet, soit plusieurs codes météo partiels ou complets dans un ordre prédéfini. Dans ce dernier cas, le dispositif récepteur est muni de moyens pour isoler chaque code météo et déterminer sa position d'émission parmi l'émission desdits plusieurs codes météo dans ladite période élémentaire et/ou il est prévu des bits d'adressage dans chaque code météo servant à former conjointement avec le code horaire associé le code d'adressage de chaque code météo. Deux bits d'adressage suffisent pour l'émission de quatre codes météo par période élémentaire.

A titre d'exemple, l'émission d'un code météo déterminé et d'un code horaire qui lui est associé au moyen d'un émetteur à basse fréquence et de forte puissance, permettant de couvrir une région géographique très étendue, peut intervenir à l'intérieur d'un intervalle temporel d'environ une minute débutant à une heure précise correspondant sensiblement à l'heure codée dans le code horaire reçu dans cet intervalle temporel.

En prévoyant notamment une double émission permettant un contrôle de la bonne réception des codes météo, l'intervalle temporel d'activation sera par exemple d'environ deux minutes. Ainsi, en prévoyant par exemple d'émettre des données météorologiques pour trente régions géographiques différentes, il est possible dans ce dernier cas d'envoyer les données météorologiques pour une région géographique particulière toutes les heures. Ainsi, le dispositif récepteur n'aura besoin d'être activé chaque heure qu'environ une minute ou deux minutes suivant le cas. Ceci permet de réduire considérablement la consommation d'énergie électrique d'un dispositif portable servant à la réception et à l'affichage de données météorologiques fournies par un émetteur émettant selon le procédé de la présente invention. De plus, il est envisageable de prévoir un renouvellement des bulletins météo seulement toutes les trois ou six heures. Mais, en cas de mauvaise réception, le récepteur est enclenché de préférence à nouveau l'heure suivante.

Selon une pratique en vigueur dans l'émission de codes horaires par une antenne de grande puissance fonctionnant à basse fréquence, les codes horaires sont émis successivement avec une fréquence déterminée définissant une période constante. Les impulsions binaires définissant des codes horaires sont émises par exemple à la fréquence de 1 Hz. Cette situation est notamment celle de l'émetteur HBG situé à Prangins en Suisse et de l'émetteur DCF situé à Mainflingen en Allemagne.

En particulier pour les deux émetteurs susmentionnés, un code horaire est émis chaque minute. Un code horaire complet comprenant l'heure réelle, la date, le jour de la semaine et l'information concernant l'heure d'été nécessite un temps d'émission n'excédant pas 45 secondes à raison de 1 bit par seconde. Dans ce cas, il reste au moins 15 secondes d'émission par minute pouvant être attribuées à l'émission d'un code météo en dehors de la période d'émission du code horaire. Il est possible d'émettre dans un format spécifique environ 4 bits par seconde en plus du top seconde prévu avec une fréquence de 10 Hz. Ainsi, ce sont environ 60 bits dans un format NRZ (Non Return to Zero) qui peuvent être attribués par minute à un code météo donné. L'émission d'un code météo dans les conditions susmentionnées ne perturbe pas la réception des codes horaires par des récepteurs habituels.

On comprend ainsi un avantage particulier de la présente invention où il est prévu d'utiliser au moins une partie du code horaire pour former le code d'adressage d'un code météo associé à ce code horaire. L'économie de bits qui en résulte permet d'augmenter la quantité de données météorologiques émises. En particulier, il est ainsi possible d'émettre des données météorologiques au sein d'un code météo donné qui concerne, pour une région géographique déterminée, plusieurs périodes temporelles différentes. Ceci permet d'affiner l'information donnée et également de fournir des prévisions à court et moyen terme. Un seul code météo partiel ou complet est émis de préférence entre deux codes horaires successifs.

Un deuxième objet de la présente invention concerne un dispositif comprenant :
- un récepteur électromagnétique,
- un circuit de décodage de données codées définissant des codes météo et des codes horaires,
- une mémoire météo comprenant une première pluralité de zones affectées respectivement à une deuxième pluralité de régions géographiques,
- un circuit d'adressage agencé pour affecter chaque code météo reçu, parmi une troisième pluralité de codes météo susceptibles d'être reçus par ledit récepteur et d'être décodé par ledit circuit de décodage, à une zone respective de ladite mémoire météo.

Dans ce dispositif, chaque code météo de ladite troisième pluralité est associé à un code horaire d'une quatrième pluralité de codes horaires comprenant au moins l'heure codée et susceptibles d'être reçus par ledit récepteur et d'être décodés par ledit circuit de décodage, au moins une partie de chaque code horaire associé à un code météo de ladite troisième pluralité définissant au moins partiellement un code d'adressage pour ce code météo qui est fourni audit circuit d'adressage, ce dernier affectant chaque code météo de ladite troisième pluralité à une zone respective de ladite mémoire météo en fonction du code d'adressage qui lui est associé, ce code d'adressage comprenant au moins partiellement ladite heure codée.

Dans un mode de réalisation préféré, chaque code météo de ladite troisième pluralité est associé au code horaire de ladite quatrième pluralité qui le précède ou le suit dans la succession des codes reçus par ledit dispositif.

Selon une caractéristique particulière, chaque zone de ladite mémoire météo est subdivisée en plusieurs parties destinées à stocker des données météorologiques pour plusieurs périodes temporelles différentes respectives.

Selon une autre caractéristique particulière du dispositif selon l'invention, lesdites périodes temporelles différentes concernées par un code météo de ladite troisième pluralité dépend de l'heure de réception du code horaire qui lui est associe.

En particulier, le dispositif selon l'invention est associé à un mouvement d'horlogerie radio-synchronisée et comprend des moyens d'affichage de données horaires et de données météorologiques.

La présente invention sera également exposée à l'aide de la description suivante faite en référence aux dessins annexés, donnés à titre d'exemple nullement limitatif, dans lesquels :
- la figure 1 montre schématiquement une installation permettant la mise en oeuvre du procédé d'émission selon l'invention et un dispositif récepteur selon l'invention;
- la figure 2 montre schématiquement de manière quelque peu plus détaillée un dispositif récepteur selon l'invention;
- la figure 3 représente schématiquement l'agencement partiel de la mémoire météo du dispositif de la figure 2;
- la figure 4 représente schématiquement un codage binaire possible utilisé pour l'émission de données météorologiques codées par l' installation représentée à la figure 1;
- la figure 5 représente schématiquement une montre formant un dispositif récepteur de données météorologiques codées selon l'invention, et
- la figure 6 représente un panneau de grandes dimensions définissant également un dispositif récepteur de données météorologiques codées selon l'invention.

Sur la figure 1, l'installation d'émission pour la mise en oeuvre du procédé d'émission selon l'invention comprend un émetteur 2 formé d'une commande électrique 4 et d'une antenne électromagnétique 6. La commande électrique 4 de l'antenne 2 est reliée électriquement à un centre de contrôle 8, par exemple l'Observatoire Cantonal de Neuchâtel, lequel entretient des horloges atomiques 10 permettant de déterminer de manière très précise l'écoulement du temps. Ces horloges sont connues de l'homme du métier. Le centre de contrôle 8 transmet à la commande électrique 4 les données temporelles et autres données nécessaires à l'émission de codes horaires complets, c'est-à-dire donnant de manière codée la minute, l'heure, la date, le jour, le mois et l'année. De plus, l'émetteur émet des impulsions binaires à la fréquence de 1 Hz de manière synchronisée avec la ou les horloge(s) atomique(s) 10. De plus, il est prévu normalement dans chaque code horaire des bits d'information pour l'heure d'été. Des bits de contrôle peuvent également être prévus.

L'impulsion marquant le début de chaque seconde correspond à une interruption de l'onde porteuse pendant 0.1 ou 0.2 seconde. Une double interruption marque le début d'une minute, c'est-à-dire un niveau bas de la porteuse de 0.1 seconde suivi d'un niveau haut d'une durée équivalente et d'un deuxième niveau bas d'une durée équivalente. Dans le cas de l'émetteur de Prangins en Suisse, la fréquence porteuse est de 75 kHz et la puissance nominale est de 20 kW. On notera que, à quelques particularités près, l'émetteur de Mainflingen en Allemagne fonctionne sensiblement de la même façon pour l'émission des codes horaires servant à la radio-sychronisation de dispositifs prévus à cet effet. Pour ce dernier émetteur, le début d'une minute est repéré par l'absence de top seconde à la seconde prédédente. On peut sans autre combiner les deux variantes susmentionnées pour le signal de début de minute, lequel est défini par un top horaire manquant suivi d'une double interruption de l'onde porteuse.

Le code horaire est donc formé d'une succession d'impulsions binaires émis à la fréquence de 1 Hz. Pour ce faire, on utilise l'impulsion donnant le début de chaque seconde. Une interruption de la fréquence porteuse, définissant un niveau bas du signal modulé émis, définit un bit "0" lorsque la durée du niveau bas est sensiblement de 0.1 seconde, alors que la valeur du bit est à "1" lorsque ce niveau bas dure sensiblement 0.2 seconde.

Le rayon d'action de l'émetteur susmentionné est d'environ 1'500 km de jour et d'environ 3'000 km de nuit. Un code horaire complet est émis chaque minute et son émission dure environ 45 secondes. Il reste donc environ 15 secondes pour l'émission d'autres données. Selon l'invention, il est prévu d'émettre des données météorologiques en complément aux codes horaires fournis par l'émetteur 2. Etant donné le rayon d'action étendu de l'émetteur 2 et pour rendre l'application plus attractive, il est prévu selon l'invention d'envoyer une pluralité de codes météo correspondant aux prévisions météorologiques pour une pluralité de régions géographiques différentes respectives. Pour la Suisse par exemple, il est possible de subdiviser le pays en 5 ou 6 régions différentes pour lesquelles un bulletin météorologique spécifique peut être prévu. Pour ce faire, le centre de contrôle 8 reçoit des informations météorologiques de divers centres ou instituts, par exemple de l'Institut Suisse de Météorologie (12), de Météo France (14) et également d'autres fournisseurs de données météorologiques (16).

Sur la figure 1 est également représenté schématiquement un dispositif 20 selon l'invention. Le dispositif 20 comprend un récepteur d'ondes électromagnétiques 22 agencé pour recevoir les codes horaires et météo émis par l'émetteur 2. Les signaux électromagnétiques reçus par le récepteur 22 sont fournis sous forme d'impulsions électriques à une unité de traitement 24, laquelle sert notamment au décodage des codes horaires et des codes météo reçus par le récepteur 22. L'unité 24 transmet à un registre horloge 26 au moins partiellement chaque code horaire reçu comportant une information nouvelle et transmet à une mémoire météo au moins partiellement le contenu de codes météo reçus parmi une pluralité de codes météo correspondant à une pluralité de régions géographiques différentes.

On notera qu'il est également possible d'introduire dans la mémoire météo des données provenant des codes horaires ou déduites de ces codes horaires, notamment la ou les date(s) concernée(s) par les informations météorologiques reçues. On notera aussi qu'il est possible de prévoir deux émissions successives d'un même code météo de manière à permettre un contrôle de la réception correcte dudit code météo avant que les données météorologiques comprises dans ce code soient comparées aux données météorologiques correspondantes de la mémoire météo et/ou introduites dans cette mémoire météo.

A l'aide de la figure 2, on décrira de manière schématique un mode de réalisation du dispositif selon l'invention. Ce dispositif comprend un récepteur 22, un circuit de décodage (décodeur) 32, lequel reçoit sous forme de signaux électriques des signaux électromagnétiques captés par le récepteur 22. En particulier, les signaux électromagnétiques sont modulés en amplitude. Le décodeur est agencé pour traiter les signaux électriques reçus et fournir des séquences de bits définissant soit un code météo 34, soit un code horaire 36. Chaque code météo spécifique reçu est destiné à être stocké dans une zone 38.1 à 38.5 de la mémoire météo 28 (fig. 1). Pour ce faire, il est prévu un circuit d'adressage 40, lequel est agencé pour recevoir au moins une partie d'un code horaire spécifique associé à un code météo respectif reçu par le dispositif. Cette partie du code horaire comprend au moins partiellement l'heure codée et définit au moins partiellement un code d'adressage pour ledit code météo respectif.

Il y a donc une corrélation entre chaque code météo reçu et un code horaire prédéterminé qui lui est associé. Ceci permet de diminuer le nombre d'impulsions binaires nécessaires pour la réception et le traitement des codes météo et des codes horaires reçus. De plus, comme cela a déjà été mentionné, chaque code météo spécifique est associé à un code horaire prédéterminé, lequel est émis sensiblement à l'heure correspondant à l'heure codée dans ce code horaire. De ce fait, il est possible de déterminer précisément l'heure d'émission de chaque code météo, ce qui permet d'activer le dispositif récepteur seulement à l'intérieur d'un intervalle temporel limité pour recevoir un code météo particulier. En dehors de cet intervalle temporel, il est possible de désactiver le dispositif récepteur de manière à réduire au maximum la consommation d'énergie électrique du dispositif.

Dans un mode préféré de réalisation du dispositif selon l'invention, il est prévu dans ce dispositif une horloge électronique radio-pilotée au moyen des codes horaires reçus par le récepteur 22 et utilisés pour l'adressage des codes météo. Cette horloge électronique radio-pilotée comprend une base de temps interne servant à la sélection d'intervalle temporel pour l'activation du dispositif récepteur. De préférence, le dispositif selon l'invention comprend des moyens d'affichage des informations contenues dans le code horaire. Toutefois, dans une variante de réalisation, il est possible que ces moyens d'affichage ne soient pas prévus.

La pluralité de zones 38.1 à 38.5 de la mémoire météo sont destinées à recevoir les données météorologiques de plusieurs régions différentes respectives. Il est possible de prévoir autant de zones que de codes météo différents susceptibles d'être reçus par le dispositif selon l'invention. Toutefois, dans une variante, il est possible de prévoir moins de zones que de régions géographiques différentes concernées. Dans ce dernier cas, il est prévu des moyens permettant d'affecter une pluralité de régions géographiques différentes sélectionnées à la pluralité de zones prévues dans la mémoire météo. L'homme du métier peut réaliser le circuit d'adressage 40 et la mémoire météo de plusieurs manières suivant l'exploitation prévue des données météorologiques susceptibles d'être reçues par le dispositif selon l'invention.

Dans un mode de réalisation préféré, il est prévu de subdiviser chaque zone 38.1 à 38.5 de la mémoire météo en plusieurs parties 42.1 à 42.6 (fig. 3) destiné à recevoir des données météorologiques pour plusieurs périodes temporelles différentes. Ceci permet de donner des bulletins météorologiques relativement fins pour chacune des plusieurs régions géographiques définies. Il est ainsi possible de stocker dans chaque zone un bulletin météorologique complet avec prévisions à court et moyen terme. Ce bulletin complet peut faire l'objet d'un seul code météo définissant une séquence continue de bits ou faire l'objet de plusieurs codes météo relatifs à plusieurs périodes temporelles respectives. Là aussi, l'homme du métier a plusieurs variantes de réalisation possibles. Il est notamment possible d'affecter chaque partie 42.1 à 42.6 de chaque zone X à autant de périodes temporelles prédéfinies. A titre d'exemple, la période 1 est affectée aux données concernant le matin, la période 2 aux données concernant l'après-midi, la période 3 aux données concernant la nuit, la période 4 aux données concernant le jour suivant et la période 5 aux données concernant le surlendemain. La partie 42.6 peut être affectée à une période 6 recouvrant au moins partiellement les périodes 1 à 5 et contenant des informations générales pour une région géographique donnée.

Il est aussi possible de prévoir que les périodes temporelles concernées par un code météo reçu dépendent de l'heure de réception de ce code météo. Ainsi, par exemple, lorsque le code météo est reçu entre 6 heures du matin et 20 heures, les périodes 1 et 2 concernent la matinée et l'après-midi du jour même. Par contre, lorsque le code météo est reçu entre 20 heures et 24 heures, les périodes 1 et 2 concernent respectivement le matin et l'après-midi du lendemain. Il est également possible de varier les différentes périodes concernées par le code météo en fonction de l'heure de réception de ce code météo ou plus particulièrement de l'heure de réception du code horaire qui lui est associé, ces deux codes étant de préférence émis l'un à la suite de l'autre. En utilisant à nouveau le code horaire associé au code météo, il est possible de stocker conjointement aux données météorologiques les périodes temporelles concernées affectées respectivement aux parties 42.1 à 42.6 de chaque zone X en fonction de l'heure codée.

Suivant le nombre de régions géographiques prédéfinies pour l'émission de bulletins météorologiques respectifs, chacun de ces bulletins peut être renouveler avec une fréquence donnée. Par exemple, un renouvellement peut avoir lieu toutes les heures ou toutes les trois heures. Il est possible de prévoir plus ou moins de renouvellements. Dans le but de diminuer au maximum la consommation d'énergie électrique, la fréquence de renouvellement par 24 heures sera plutôt faible. Par contre, dans un but d'information précise et notamment pour diminuer le temps de réception d'un bulletin météo concernant une région géographique nouvellement sélectionnée par un utilisateur, la fréquence de renouvellement sera plutôt élevée.

On notera que chacune des parties 42.1 à 42.6 peut comprendre une sous-partie servant à enregistrer la période temporelle concernée par les données météorologiques stockées dans cette partie. Par contre, dans le cas où une partie donnée est affectée à une période temporelle prédéterminée fixe, seul l'agencement d'une mémoire dans laquelle sont enregistrées les périodes temporelles prédéfinies successives concernées par un code météo reçu est suffisante pour l'exploitation correcte des diverses données météorologiques reçues.

A la figure 4 est représenté schématiquement la forme d'un signal codé reçu par le dispositif et utilisé pour définir les codes météo. Comme mentionné précédemment, les émetteurs de grande puissance à basse fréquence utilisés pour la radio-synchronisation de mouvements horlogers radio-pilotés envoient généralement une impulsion 46 marquant le début de chaque nouvelle seconde(à l'exception du top seconde +59 dans un mode de réalisation donné). Avec ce genre d'émetteur, il est possible de moduler l'onde porteuse avec une fréquence d'environ 10 Hz sur une demi-période élémentaire entre deux impulsions horaires, à savoir une seconde dans le cas présent. En utilisant un code NRZ, il est possible par exemple de définir 4 bits 48.1 à 48.4 entre 0.1 et 0.5 seconde après le flanc montant de chaque impulsion 46, c'est-à-dire qu'il est possible d'émettre 4 bits par seconde pour les données météorologiques dans les intervalles de temps laissés entre les émissions des tops secondes. Dans un mode de réalisation plus sophistiqué, il est possible d'envisager l'émission d'impulsions binaires définissant partiellement un code météo à l'intérieur des périodes réservées à l'émission des codes horaires.

Les impulsions 46 définissent des bits de départ pour les 4 bits météo qui suivent et permettent au récepteur de se synchroniser sur le signal codé reçu pour assurer une lecture correcte. Chaque code météo peut avoir une ou des impulsion(s) initiale(s) définissant le début de ce code météo pour le récepteur. Ce signal de début de code météo correspond de préférence au signal de minute du code horaire. Toutefois, ce signal de début de code météo n'appartient pas forcément au code horaire suivant d'autres modes de mise en oeuvre du procédé selon l'invention, notamment en l'absence de radio-synchronisation de l'heure. Cependant dans ce dernier cas, l'horloge doit avoir une exactitude d'une demi-période de la fréquence d'émission des codes météo.

On remarquera ici que l'homme du métier peut utiliser au mieux, dans les limites technologiques, l'espace temporel en dehors des périodes réservées strictement aux impulsions binaires définissant les codes horaires prévus. Les limites technologiques sont notamment données par l'émetteur, en particulier par la puissance nominale d'émission et par la fréquence d'émission. Des limites technologiques sont également données par les dispositifs-récepteurs. Bien évidemment, au moins une partie de ces limites technologiques changent conjointement à l'évolution technologique.

Aux figures 5 et 6 sont représentés deux modes de réalisation différents d'un dispositif selon l'invention. A la figure 5, le dispositif selon l'invention est intégré dans une montre-bracelet 50. Cette montre comprend des moyens analogiques ou digitaux d'indications de l'heure, laquelle est radio-synchronisée au moyen des codes horaires reçus. Il est également prévu des moyens d'affichage des diverses données météorologiques contenues dans les codes météo reçus.

Ces données météorologiques, définissant les bulletins météorologiques de régions géographiques spécifiques, comprennent notamment l'ensoleillement ou la nébulosité, la quantité de précipitations, la direction du vent et sa force, les températures minimale et maximale attendues sur une période temporelle donnée. Eventuellement, on donnera également le risque d'orage, la limite pluie/neige, l'isotherme 0° C, la tendance de la pression, etc. Suivant le dispositif récepteur, il est possible de prévoir d'afficher qu'une partie de l'ensemble des données météorologiques comprises dans les codes météo émis.

Dans le cas de la montre-bracelet 50, il est prévu d'afficher la nébulosité, les précipitations (non représentées), la direction du vent et sa force, ainsi que la température maximale (18°) prévue. De plus, il est prévu d'afficher la date et la période temporelle concernée par ces données météorologiques, ainsi que la région géographique concernée, cette dernière indication étant fournie sous forme codée (dans l'exemple de la figure 5 : CH-4 pour le Tessin en Suisse). La montre 50 comprend deux poussoirs 52 et 54 et une couronne 56 définissant des moyens d'actionnement qui permettent à l'utilisateur d'effectuer manuellement diverses opérations.

Les moyens d'actionnement permettent de présélectionner une région géographique ou un nombre restreint de régions géographiques parmi la pluralité de régions géographiques couvertes par l'émission de codes météo. Ensuite, ces moyens d'actionnement permettent de sélectionner une région géographique spécifique et, le cas échéant, une période temporelle donnée pour l'affichage de données météorologiques pouvant être affichées. On notera que la date concernée par les informations météorologiques affichées provient des codes horaires qui comprennent notamment l'heure, le jour, le mois et l'année du moment de l'émission du code horaire. Cette information peut être utilisée en relation avec les diverses périodes temporelles prédéfinies pour permettre l'affichage de la date concernée par les prévisions météorologiques, en particulier celles concernant le lendemain et le surlendemain du jour de réception d'un code météo.

Sur la figure 6, le dispositif selon l'invention forme un panneau de grandes dimensions donnant pour le matin et l'après-midi certaines informations météorologiques, à savoir la nébulosité, les précipitations, la direction du vent et sa force, ainsi que la température maximale attendue dans chacune de ces deux périodes temporelles. De plus, la date de la prévision météorologique est affichée. Bien entendu, il est également possible d'afficher l'heure radio-synchronisée tout comme d'autres informations. Parmi ces autres informations, on peut prévoir des messages de non-réception ou de réception incorrecte des codes horaires et des codes météo. De plus, il est possible de prévoir des messages d'alarme mentionnant que le bulletin affiché concerne le passé. Il est également possible d'afficher l'heure du prochain renouvellement d'un bulletin météorologique donné en annonçant l'heure à laquelle le code météo correspondant sera reçu. En cas de sélection d'une nouvelle région géographique, il est possible de prévoir d'afficher l'heure à laquelle sera reçu le prochain code météo concerné émis par un émetteur dont le dispositif reçoit les signaux électromagnétiques. Il est également possible de prévoir des moyens actionnables manuellement par un utilisateur pour désactiver le mode de réception de données météorologiques. De même, de tels moyens peuvent être prévus pour désactiver la réception des codes horaires servant à la radio-synchronisation, notamment lorsque le dispositif selon l'invention se trouve en dehors du rayon d'action d'un émetteur duquel il est susceptible de recevoir correctement des informations codées.

Tout moyen de gestion d'une montre multi-fonction connu de l'homme du métier peut être utilisé pour la réalisation de dispositifs selon la présente invention. L'homme du métier sait notamment utiliser divers types d'affichages dans une pièce d'horlogerie. Il connaît également plusieurs agencements pour la gestion et l'affichage de diverses informations.

## Revendications

1. Procédé d'émission électromagnétique de données météorologiques codées consistant à émettre, par périodes de 24 heures, une première pluralité de codes horaires donnant chacun une heure codée différente correspondant sensiblement au temps réel et à émettre, par période de 24 heures, une deuxième pluralité de codes météo définissant des données météorologiques d'une troisième pluralité de régions géographiques différentes, chaque code météo de ladite deuxième pluralité étant associé à un code horaire de ladite première pluralité dont au moins une partie, comprenant au moins partiellement l'heure codée, définit au moins partiellement un code d'adressage et/ou d'identification dudit chaque code météo.

2. Procédé selon la revendication 1, caractérisé en ce qu'un seul code météo complet de ladite deuxième pluralité est émis entre deux codes horaires successifs de ladite première pluralité.

3. Procédé selon la revendication 2, caractérisé en ce que chaque code météo de ladite deuxième pluralité est associé avec le code horaire de ladite première pluralité qui le précède ou le succède.

4. Procédé selon l'une des revendications précédentes, caractérisé en ce que ladite première pluralité de codes horaires sert également à la radio-sychronisation de mouvements horlogers électroniques.

5. Procédé selon l'une des revendications précédentes, caractérisé en ce que lesdits codes horaires de ladite première pluralité sont émis successivement avec une première fréquence déterminée définissant une période constante.

6. Procédé selon la revendication 5 , caractérisé en ce que chaque code météo de ladite deuxième pluralité est émis une deuxième fois avant l'émission d'un prochain code météo de ladite deuxième pluralité et avant l'émission du prochain code horaire de ladite première pluralité, de manière à permettre un contrôle de la réception correcte de chaque code météo de ladite deuxième pluralité.

7. Procédé selon la revendication 5, caractérisé en ce que ladite période constante est de 1 minute, chacun desdits codes horaires étant formé d'une suite d'impulsions binaires consistant en une modulation d'une onde porteuse, cette suite d'impulsions binaires survenant à une fréquence de 1 Hz.

8. Procédé selon l'une des revendications précédentes, caractérisé en ce que lesdites données météorologiques codées définies par chaque code météo de ladite deuxième pluralité concerne plusieurs périodes temporelles différentes, ces périodes temporelles étant associées à différentes séquences d'impulsions binaires dudit chaque code météo.

9. Procédé selon la revendication 8, caractérisé en ce que l'heure d'émission dudit code horaire associé à un code météo déterminé définit lesdites périodes temporelles différentes concernées par ce code météo émis.

10. Procédé selon l'une des revendications précédentes, caractérisé en ce que le code horaire comporte également la date du jour d'émission sous forme codée, cette information de la date du jour d'émission étant utilisée pour fournir la ou les date(s) concernée(s) par les données météorologiques émises.

11. Dispositif (20) comprenant :
- un récepteur électromagnétique (22),
- un circuit de décodage (32) de données codées définissant des codes météo (34) et des codes horaires (36),
- une mémoire météo (28) comprenant une première pluralité de zones (38.1 à 38-5) affectées respectivement à une deuxième pluralité de régions géographiques,
- un circuit d'adressage (40) agencé pour affecter chaque code météo reçu, parmi une troisième pluralité de codes météo susceptibles d'être reçus par ledit récepteur et d'être décodés par ledit circuit de décodage, à une zone respective de ladite mémoire météo, chaque code météo de ladite troisième pluralité étant associé à un code horaire d'une quatrième pluralité de codes horaires comprenant au moins l'heure codée et susceptibles d'être reçus par ledit récepteur (22) et d'être décodés par ledit circuit de décodage (32), au moins une partie de chaque code horaire associé à un code météo de ladite troisième pluralité définissant au moins partiellement un code d'adressage pour ce code météo qui est fourni audit circuit d'adressage, ce dernier affectant chaque code météo de ladite troisième pluralité à une zone respective de ladite mémoire météo en fonction dudit code d'adressage qui lui est associé, ce code d'adressage comprenant au moins partiellement ladite heure codée.

12. Dispositif selon la revendication 11, caractérisé en ce qu'un seul code météo est reçu entre deux codes horaires successifs, et en ce que chaque code météo de ladite troisième pluralité est associé au code horaire de ladite quatrième pluralité qui le précède ou le succède.

13. Dispositif selon la revendication 11 ou 12, caractérisé en ce qu'il comporte en outre une horloge électronique radio-pilotée au moyen desdits codes horaires de ladite quatrième pluralité reçus par ce dispositif.

14. Dispositif selon l'une des revendications 11 à 13, caractérisé en ce que chaque zone de ladite mémoire météo (28) est subdivisée en plusieurs parties (42.1 à 42.6) destinées à stocker des données météorologiques pour plusieurs périodes temporelles différentes.

15. Dispositif selon la revendication 14, caractérisé en ce que lesdites périodes temporelles différentes concernées par un code météorologiques de ladite troisième pluralité dépend de l'heure de réception du code horaire qui lui est associé.

16. Dispositif selon la revendication 15, caractérisé en ce qu'il comporte une mémoire dans laquelle sont enregistrées des périodes temporelles successives concernées par un code météo reçu en fonction de l'heure de réception du code horaire qui lui est associé, chacune desdites plusieurs parties de ladite mémoire météo ayant une sous-partie servant à enregistrer la période temporelle concernée par les données météorologiques stockées dans cette partie ou étant attribuée à une seule période temporelle prédéterminée.

17. Dispositif selon l'une des revendications 14 à 16, caractérisé en ce qu'il est prévu des moyens permettant d'afficher la ou les date(s) concernée(s) par les données météorologiques enregistrées dans une zone quelconque de ladite mémoire météo.

18. Dispositif selon l'une des revendications 11 à 17, caractérisé en ce qu'il est associé ou intégré dans une pièce d'horlogerie, notamment une montre-bracelet, comprenant des moyens d'affichage de données horaires et des moyens d'affichage de données météorologiques.
